# EUROPÄISCHE PATENTANMELDUNG

(11) **EP 1 611 826 A2**
(43) Veröffentlichungstag der Anmeldung: **04.01.2006**
(21) Anmeldenummer: 05090162.8
(22) Anmeldetag: 02.06.2005
(51) Int. Cl.: A47K 3/30

(54) **Duschabtrennung**

(30) Priorität: 28.06.2004 DE 202004010169 U
(71) Anmelder: KERMI GmbH, 94447 Plattling (DE)
(72) Erfinder: Weber, Jürgen, 94491 Hengersberg (DE)
(74) Vertreter: Effert, Bressel und Kollegen

(57) **Zusammenfassung**

Duschabtrennung, bestehend aus mindestens zwei den Duschbereich eingrenzenden Trennwänden, die über Befestigungselemente miteinander, und/oder an einer Wand, und/oder am Fußboden, und/oder an der Decke befestigt sind, wobei mindestens zwei sich gegenüberstehende Trennwandenden überlappend angeordnet sind und im Überlappungsbereich einen Zugang bzw. Ausgang zum Duschbereich und einen Sicht- und/oder Spritzwasserschutz bilden, wobei diese aus drei den Duschbereich in einer Ecke eingrenzenden geraden Trennwänden gebildet wird, wobei zwei Trennwände einen rechten Winkel zueinander bilden und über eine Profilstange miteinander verbunden sind und an einer Seite mit einer Profilstange an einer Wand befestigt sind und am anderen Ende von der Wand eingangsbildend beabstandet sind, wobei die dritte Wand parallel dazu an dieser Wand befestigt ist und in einem eingangsbildenden Abstand angeordnet ist.

## Beschreibung

Die Erfindung betrifft eine Duschabtrennung, die aus mindestens zwei den Duschbereich eingrenzenden Trennwänden, die über Befestigungselemente miteinander, und/oder an einer Wand, und/oder am Fußboden, und/oder an der Decke befestigt sind, besteht.

Bei bekannten Duschkabinen umschließen meist lotrechte Wände den Duschbereich. Weiter ist meist ein Ein- und Austritt vorgesehen, durch den die Duschkabine betreten bzw. verlassen werden kann. Der Ein- und Austritt besteht bei den herkömmlichen Duschkabinen aus türartigen Elementen, beispielsweise Klapptüren, Schiebe- oder Falttüren. Die Anordnung von Türelementen erfordert einen hohen konstruktiven Aufwand. Daneben bilden z. B. Führungen für Schiebtüren Hohlräume und schwer zugängliche Ecken und Winkel, in denen sich Ablagerungen von Seifenschaum, Haaren und anderen Verschmutzungen bilden können, die nur mühevoll entfernbar sind. Andererseits haben derartige Türelemente den Vorteil, dass während des Duschens unvermeidliches Spritzwasser nicht in die Umgebung der Duschkabine gelangen kann, sondern am Türelement abprallt.

Der Erfindung liegt von daher die Aufgabe zugrunde, eine Duschabtrennung ohne bewegliche Türelemente vorzuschlagen, die dennoch einen ausreichenden Spritzschutz gewährleistet.

Erfindungsgemäß wird diese Aufgabe durch die Merkmale des Anspruchs 1 gelöst. Eine bevorzugte Weiterbildung der Erfindung ist in dem zugehörigen Anspruch 2 enthalten.

Demnach besteht die Duschabtrennung aus drei den Duschbereich in einer Ecke eingrenzenden geraden Trennwänden gebildet, wobei zwei Trennwände einen rechten Winkel zueinander bilden und über eine Profilstange miteinander verbunden sind und an einer Seite mit einer Profilstange an einer Wand befestigt sind und am anderen Ende von der Wand eingangsbildend beabstandet sind, wobei die dritte Wand parallel dazu an dieser Wand befestigt ist und in einem eingangsbildenden Abstand angeordnet ist. Dabei kann vorteilhaft vorgesehen werden, dass mindestens eine der eingangsbildenden und voneinander beabstandeten Trennwände konkav oder konvex gebogen ausgebildet ist.

Dabei handelt es sich insbesondere um so genannte "walk in - shower"-Konstruktionen, die keine bewegliches Türelemente aufweisen und ein freies Betreten der Duschabtrennung erlauben.

Den o. a. Ausführungen der Erfindung ist gemein, dass der Ein- und Austritt ständig frei bleibt und dennoch die Umgebung der Duschabtrennung ausreichend vor Spritzwasser schützt. Die Duschabtrennung lässt sich problemlos reinigen, da Türelemente mit entsprechenden Scharnieren, Anbaubeschlägen und Führungselementen nicht vorhanden sind. Des Weiteren sind beim Betreten der Duschabtrennung keine Schritthöhen bzw. durch Stufen von Duschtassen oder Becken zu überwinden.

Die Ausführungsbeispiele sind in den Zeichnungen dargestellt.

Es zeigen:
- Fig. 1: eine perspektivische Ansicht und eine Draufsicht einer in einer Ecke angeordneten Duschabtrennung aus drei Trennwänden;
- Fig. 2: eine perspektivische Ansicht und eine Draufsicht einer in einer Ecke angeordneten weiteren Duschabtrennung aus drei Trennwänden;
- Fig. 3: eine perspektivische Ansicht und eine Draufsicht einer in einer Ecke angeordneten weiteren Duschabtrennung aus drei Trennwänden.

Die Figur 1 zeigt eine perspektivische Ansicht auf eine aus drei den Duschbereich in einer Ecke eingrenzenden geraden Trennwänden gebildete Duschabtrennung, wobei zwei Trennwände einen rechten Winkel zueinander bilden und über eine Profilstange miteinander verbunden sind und an einer Seite mit einer Profilstange an einer Wand befestigt sind und am anderen Ende von der Wand eingangsbildend beabstandet sind, wobei die dritte Wand parallel dazu an dieser Wand befestigt ist und in einem eingangsbildenden Abstand angeordnet ist. Die Duschabtrennungen nach Figuren 2 und 3 sind in ähnlicher Weise ausgebildet, wobei allerdings mindestens eine der eingangsbildenden und voneinander beabstandeten Trennwände jeweils konkav oder konvex gebogen ausgebildet ist.

## Patentansprüche

1. Duschabtrennung, bestehend aus mindestens zwei den Duschbereich eingrenzenden Trennwänden, die über Befestigungselemente miteinander, und/oder an einer Wand, und/oder am Fußboden, und/oder an der Decke befestigt sind, wobei mindestens zwei sich gegenüberstehende Trennwandenden überlappend angeordnet sind und im Überlappungsbereich einen Zugang bzw. Ausgang zum Duschbereich und einen Sicht- und/oder Spritzwasserschutz bilden,
**dadurch gekennzeichnet, dass**
diese aus drei den Duschbereich in einer Ecke eingrenzenden geraden Trennwänden gebildet wird, wobei zwei Trennwände einen rechten Winkel zueinander bilden und über eine Profilstange miteinander verbunden sind und an einer Seite mit einer Profilstange an einer Wand befestigt sind und am anderen Ende von der Wand eingangsbildend beabstandet sind, wobei die dritte Wand parallel dazu an dieser Wand befestigt ist und in einem eingangsbildenden Abstand angeordnet ist.

2. Duschabtrennung nach Anspruch 1, **dadurch gekennzeichnet, dass** mindestens eine der eingangsbildenden und voneinander beabstandeten Trennwände konkav oder konvex gebogen ausgebildet ist.
